# FASCICULE DE BREVET EUROPEEN

(11) **EP 1 242 219 B1**
(45) Date de publication et mention de la délivrance du brevet: **04.08.2004**
(21) Numéro de dépôt: 00990095.2
(22) Date de dépôt: 21.12.2000
(51) Int. Cl.: B27F 7/17, B27F 7/34

(54) **SERTISSEUSE PNEUMATIQUE POUR LA POSE D'ATTACHES DE CADRES**
PNEUMATISCHE PRESSE ZUM EINPRESSEN VON BESCHLÄGEN IN BILDERRAHMEN
PNEUMATIC CRIMPER FOR FITTING FRAME HANGING ATTACHMENTS

(30) Priorité: 30.12.1999 FR 9916717
(43) Date de publication de la demande: 25.09.2002
(73) Titulaire: Societe Cassese (S.A.), 77390 Verneuil L'Etang (FR)
(72) Inventeur: CASSESE, Pierre, F-77720 St Ouen en Brie (FR); CASSESE, Alain, F-77720 Breau (FR); CASSESE, Jean, F-77390 Guignes (FR); CASSESE, Philippe, F-77950 St Germain Laxis (FR)
(74) Mandataire: Lhuillier, René
(86) Numéro de dépôt international: PCT/FR2000/003639
(87) Numéro de publication internationale: WO 2001/049467

(56) Documents cités:
- EP-A- 0 899 054
- GB-A- 396 726
- GB-A- 2 094 222
- US-A- 4 645 113

## Description

L'invention se rapporte à une sertisseuse pneumatique, conçue pour la pose semi-automatique d'attaches de cadres et plus particulièrement d'attaches de dos de cadres.

Pour fixer ces attaches il existe plusieurs systèmes, mais la mise en place de l'attache se fait en aveugle. On connaît aussi notamment par le GB 396726 une machine de fixation d'attaches. Quand il s'agit de la pose en série d'attaches de dos de cadres, on utilise préférentiellement une machine automatique. On connaît ainsi des sertisseuses pneumatiques qui comportent essentiellement une tête de sertissage mue par un vérin et apte à exercer une pression sur l'attache positionnée en aveugle sur la tête de sertissage pour l'appliquer sur le dos du cadre, lui-même en appui sur une platine-support. Il s'avère qu'avec les sertisseuses connues, le positionnement de l'attache sur la tête n'est pas toujours aisé dans la mesure où la tête de sertissage occupe une partie du plan de travail, le logement de l'attache n'étant pas facilement visible.

Pour pallier à ces inconvénients, la Demanderesse a conçu et mis au point un système qui consiste à positionner l'attache, non plus sur la tête de sertissage, mais sur la platine-support, et qui prévoit en conséquence d'effacer temporairement l'extrémité de la tête de sertissage pour accéder facilement au plan de travail et y positionner rapidement et correctement l'attache.

L'invention a donc pour objet principal une sertisseuse pneumatique pour la pose d'attaches de cadres comportant une tête de sertissage à mouvement vertical, un vérin pour assurer le mouvement vers le bas de la tête et l'enfoncement dans un carton d'une attache, et une enclume profilée localisée sur une platine support pour le positionnement de l'attache, sertisseuse selon laquelle la tête de sertissage est montée de façon à pouvoir être dégagée de la zone de positionnement de l'attache sur la platine support vers l'arrière de la sertisseuse pneumatique, sous l'action d'un mécanisme de manoeuvre.

Selon une caractéristique avantageuse de l'invention, la tête de sertissage est articulée en partie haute sur un axe horizontal pour pouvoir prendre une position inclinée vers l'arrière de la machine sous l'action d'un petit vérin, de sorte que son extrémité inférieure soit écartée de la zone de positionnement de l'attache sur la platine support.

D'autres caractéristiques et avantages de l'invention ressortiront de la description qui va suivre d'un exemple de réalisation dans lequel il est fait référence aux dessins annexés qui représentent :
Figure 1, une vue de côté, en perspective, de la sertisseuse en position repos.
Figure 2, une vue selon la figure 1 montrant la sertisseuse en fonctionnement avec la tête de sertissage en position basse.

La sertisseuse montrée sur les dessins comporte essentiellement une platine support 1 pour le positionnement du carton et de l'attache sur une enclume profilée 6 dont est munie la platine, une tête de sertissage 2 pour l'enfoncement de l'attache et des mécanismes de manoeuvre d'un capot protecteur 3 et de la tête.

La tête 2 qui se développe verticalement dans la sertisseuse, au dessus de la table, est articulée en partie haute autour d'un axe horizontal 4. Elle peut pivoter ainsi, sous l'action d'un petit vérin 5, entre deux positions : une première position verticale dans laquelle l'extrémité de la tête est à l'aplomb de l'attache et une seconde position inclinée où la tête est basculée vers l'arrière de la machine et libère ainsi la zone de positionnement de l'attache.

La figure 1 montre la tête en position inclinée, son extrémité étant ainsi écartée vers l'arrière. L'utilisateur accède donc plus aisément à l'enclume profilée pour le positionnement et l'enfoncement de l'attache. La platine dispose aussi de réglettes de guidage 15 facilitant la mise en place correcte du carton, entre lesquelles se trouve l'enclume profilée 6. Dans cette position, le capot protecteur 3 est relevé. Il est monté sur des bras 7 manoeuvrés par un vérin 8 et pivotant autour d'un axe horizontal 9.

On voit à la figure 2 la tête de sertissage 2 en position verticale, son extrémité étant en appui sur l'enclume 6. Pour cela la tête a pivoté sous l'action du vérin 5 et son mouvement vers le bas a été assuré grâce à un vérin principal 10 par l'intermédiaire d'une bielle 11 en appui pivotant sur une potence centrale 12. L'axe horizontal 4 se trouve à l'extrémité de la bielle 11. Un rupteur 13 est monté à l'extrémité d'un bras 7 et relié au boîtier de commande d'un distributeur pneumatique 14 avantageusement monté sur la potence centrale.

Les opérations de sertissage s'effectuent de la façon suivante. La machine étant prête à fonctionner comme le montre la figure 1, l'opérateur peut introduire une attache sous le capot 5 et la caler aisément sur l'enclume profilée 6. Il glisse ensuite le carton du cadre sur la platine support 1, et le positionne grâce aux réglettes 15 et aux butées dont est équipée la platine.

Du fait que la tête de sertissage est dégagée vers l'arrière sa course entre la position haute (figure 1) et la position basse (figure 2) peut être réduite par rapport à celle des sertisseuses connues, ce qui simplifie les mécanismes.

L'opérateur agit ensuite sur une pédale pneumatique de commande de la machine ce qui a pour effet dans un premier temps de faire descendre le capot protecteur 3 dont les bras ont pivoté grâce au vérin 8 (figure 2). Puis le petit vérin 5 agit pour basculer la tête de sertissage 2 vers l'avant, par pivotement autour de son axe 4. L'extrémité de la tête se trouve alors à l'aplomb de l'attache, recouverte par le carton au-dessus de l'enclume 6. L'opération de sertissage intervient alors. Le vérin principal 10 fait basculer la bielle 11 ce qui entraîne la descente de la tête de sertissage 2 jusqu'au carton du cadre, exerçant une pression suffisante pour ficher l'attache au dos du carton. Les traces éventuelles laissées par la tête de sertissage sur le carton le sont sur une face non visible. Le rupteur 13 est un organe de sécurité s'assurant de la descente du capot pour autoriser l'opération de sertissage proprement dite, en toute sécurité.

L'invention ne se limite pas à l'exemple de réalisation précédemment décrit mais couvre également les dispositifs dans lesquels la tête de sertissage est montée de façon à se dégager vers l'arrière de la sertisseuse, de quelque façon que ce soit, hors de la zone de positionnement de l'attache sur la platine-support, sous l'action d'un mécanisme de manoeuvre approprié.

## Revendications

1. Sertisseuse pneumatique pour la pose d'attaches de cadres comportant une tête de sertissage (2), à mouvement vertical, un vérin (10) pour assurer le mouvement vers le bas de la tête et l'enfoncement dans un carton d'une attache, et une enclume profilée (6) localisée sur une platine-support (1) pour le positionnement de l'attache **caractérisée en ce que** la tête de sertissage (2) est montée de façon à pouvoir être dégagée de la zone de positionnement (6) de l'attache sur la platine support (1) vers l'arrière de la sertisseuse pneumatique, sous l'action d'un mécanisme de manoeuvre (5).

2. Sertisseuse pneumatique selon la revendication 1, **caractérisée en ce que** la tête de sertissage (2) et articulée en partie haute sur un axe horizontal (4) pour pouvoir prendre une position inclinée vers l'arrière de la sertisseuse sous l'action du mécanisme de manoeuvre constitué d'un petit vérin (5), de sorte que son extrémité inférieure soit écartée de la zone de positionnement (6) de l'attache sur la platine support (1).

3. Sertisseuse pneumatique selon la revendication 2, **caractérisée en ce que** la course de la tête de sertissage (2) entre sa position haute et sa position basse est réduite.

## Patentansprüche

1. Pneumatische Falzpresse zum Aufbringen von Beschlägen von Bilderrahmen mit einem Falzkopf (2) mit senkrechter Bewegung, einem Zylinder (10) zum Sicherstellen der Bewegung des Falzkopfes nach unten und zum Einpressen eines Beschlags in einem Karton, und einem profilierten Amboss (6), der sich auf einer Stützplatte (1) zum Positionieren des Beschlags befindet, **dadurch gekennzeichnet, dass** der Falzkopf (2) so installiert ist, dass er aus der Positionierzone
des Beschlags auf der Stützplatte (1) zur Rückseite der pneumatischen Falzpresse unter der Einwirkung eines Bedienmechanismus (5) freigefahren werden kann.

2. Pneumatische Falzpresse nach Anspruch 1, **dadurch gekennzeichnet, dass** der Falzkopf (2) im oberen Teil auf einer horizontalen Achse (4) angelenkt ist, um eine zur Rückseite der Falzpresse geneigte Stellung unter der Einwirkung des Bedienmechanismus, bestehend aus einem kleinen Zylinder (5), so einnehmen zu können, dass sein unteres Ende von der Positionierzone
des Beschlags auf der Stützplatte (1) beabstandet ist.

3. Pneumatische Falzpresse nach Anspruch 2, **dadurch gekennzeichnet, dass** der Hub des Falzkopfes (2) zwischen seiner Hoch- und seiner Tiefstellung verringert ist.

## Claims

1. A pneumatic crimper for fitting frame fasteners, comprising a vertically moving crimping head (2), an actuator (10) for moving the head downwards and driving a fastener into a board, and a profiled anvil (6) located on a support plate (1) for positioning the fastener, **characterized in that** the crimping head (2) is mounted so that it can be released from the zone (6) in which the fastener is positioned on the support plate (1) towards the rear of the pneumatic crimper, through the action of an operating mechanism (5).

2. A pneumatic crimper according to claim 1, **characterized in that** the crimping head (2) is hinged at its top part on a horizontal pin (4) in order to be able to assume a position inclined towards the rear of the crimper through the action of the operating mechanism formed by a small actuator (5), in such a way that its lower end is moved away from the zone (6) in which the fastener is positioned on the support plate (1).

3. A pneumatic crimper according to claim 2, **characterized in that** the travel of the crimping head (2) between its top position and its bottom position is small.
